# EUROPÄISCHE PATENTSCHRIFT

(11) **EP 3 197 242 B1**
(45) Veröffentlichungstag und Bekanntmachung des Hinweises auf die Patenterteilung: **05.06.2019**
(21) Anmeldenummer: 17150541.5
(22) Anmeldetag: 06.01.2017
(51) Int. Cl.: H05B 3/26

(54) **INFRAROTHEIZKÖRPER**
INFRARED HEATER
CORPS DE CHAUFFE INFRAROUGE

(30) Priorität: 19.01.2016 DE 102016100778; 31.10.2016 DE 102016120765
(43) Veröffentlichungstag der Anmeldung: 26.07.2017
(73) Patentinhaber: Gossmann GmbH, 52224 Stolberg (DE)
(72) Erfinder: Gossmann, Stefan, 4740 Hauset (BE)
(74) Vertreter: Kohlmann, Kai

(56) Entgegenhaltungen:
- DE-A1-102007 041 767
- DE-U1-202012 000 771

## Beschreibung

Die Erfindung betrifft einen Infrarotheizkörper umfassend zwei Außenplatten, die unter Einschluss eines Zwischenraums im Abstand zueinander angeordnet sind, mindestens einen an den Rändern der Außenplatten angeordneten Abstandhalter und eine in dem Zwischenraum angeordnete elektrisch betriebene Heizschicht sowie ein rückseitiges Vakuumpanel zur Verringerung der Wärmeverluste.

Derartige Infrarotheizkörper sind aus dem Stand der Technik bekannt:
Die DE 10 2007 041 767 A1 offenbart einen Infrarotheizkörper, der über ein thermisch die Rückseite des Infrarotheizkörpers isolierendes Vakuumpanel und eine Heizschicht verfügt. Die Heizschicht und das Vakuumpaneel sind zwischen zwei Außenplatten des Infrarotheizkörpers angeordnet, die als Faserplatten ausgestaltet sind, z.B. aus mit Glasfasern verstärktem Zement. Das Vakuumpaneel besteht insbesondere aus mikroporösem Kieselsäurepulver. Zur Verringerung der Wärmeverluste durch Wärmestrahlung wird für die Umhüllung des Vakuumpanels eine metallisierte Barrierefolie aus Kunststoff eingesetzt. Die Heizschicht ist im Abstand zu dem Vakuumpanel angeordnet, welches zudem mit einer Reflektionsschicht vor der entstehenden Hitze der Heizschicht geschützt wird. Die Außenplatten werden mittels zwei Distanzstücken parallel zueinander auf Abstand gehalten, um zwischen den Distanzstücken die Reflektionsschicht zwischen dem Vakuumpaneel und der Heizschicht zu fixieren.

Die DE 20 2012 000 771 U1 offenbart einen Infrarotheizkörper mit Außenplatten, beispielsweise bestehend aus Aluminium, Keramik oder Glas zum Einbau in Fensterrahmen, wobei zwischen den Außenplatten eine Vakuum-Isolationsplatte, eine Gel-Isolationsplatte und ein Heizmodul angeordnet sind. Der derart aufgebaute Heizkörper weist je nach gefordertem U-Wert eine Bautiefe von 24-50 mm auf.

Ausgehend von diesem Stand der Technik soll ein Infrarotheizkörper mit hoher Wärmestrahlung und reduziertem Energieverbrauch mit einer geringen Bautiefe geschaffen werden, der konstruktiv zudem besonders einfach aufgebaut ist. Außerdem soll ein Infrarotheizkörper mit verkürzter Aufheizzeit, vereinfachter Verkabelung und verbesserter Zuverlässigkeit bereit gestellt werden.

Diese Aufgabe wird durch einen Infrarotheizkörper mit den Merkmalen des Anspruchs 1 gelöst. Vorteilhafte Weiterbildungen ergeben sich aus den Merkmalen der Unteransprüche.

Erfindungsgemäß liegt die Heizschicht bündig, d.h. insbesondere ohne Zwischenschaltung einer Reflektionsschicht oder einer zusätzlichen Gel-Isolationsplatte unmittelbar an dem Vakuumpaneel an. Hieraus resultiert die angestrebte kompakte Bauform mit geringerer Bautiefe als in der Leistung vergleichbare herkömmliche Infrarotheizkörper. Ermöglicht wird die bündige Anlage und die daraus resultierende geringere Bautiefe durch die Implementierung der Steuerung, die derart eingerichtet ist, dass die Heizschicht eine zuvor festgelegte Maximaltemperatur nicht überschreitet. Die Maximaltemperatur wird so gewählt, dass eine Überhitzung des Vakuumpanels sicher verhindert wird. Hierzu wird die Rückseitentemperatur der Heizschicht insbesondere auf 105° Celsius begrenzt. Hierdurch wird wirksam eine Überhitzung des Vakuumpaneels verhindert.

Durch den Verzicht auf zusätzliche Schichten zwischen der Heizschicht und dem Vakuum-Paneel können bei dem erfindungsgemäßen Infrarotheizkörper die Außenplatten mit lediglich einem Abstandhalter parallel zueinander im Abstand gehalten werden. Durch den Verzicht auf zusätzliche Schichten vereinfacht sich daher auch der Aufbau des Infrarotheizkörpers.

Die Vorteile des verwendeten Vakuumpaneels - auch als Vakuumdämmplate bezeichnet - bestehen in einer hervorragenden thermischen Dämmleistung, die bis zu 10-mal höher als die herkömmlicher Dämmstoffe ist. Zugleich wird eine homogene Temperaturverteilung bei gleichzeitig geringster Dicke erreicht.

Das Vakuumpaneel besteht aus einem offenporigem Kernmaterial, das unter anderem als Stützkern für das in dem Vakuumpaneel vorliegende Vakuum dient, und einer hochdichten Hülle, die einen Gaseintrag in das Paneel verhindert. Mit dem Vakuumpaneel lassen sich Wärmeleitfähigkeiten von weniger als 0,004 W·m⁻¹·K⁻¹ realisieren. Der Stützkern kann beispielsweise aus offenporigen Kunststoffschäumen, Mikrofasermaterialien, pyrogenen Kieselsäuren oder Perliten bestehen.

Um die Wärmeverluste über die Hülle gering zu halten, besteht die Hülle des Paneels insbesondere aus einer metallisierten Kunststofffolie. Hochwertige metallisierte Kunststofffolien erlauben eine Lebensdauer von mehreren Jahrzehnten. Sie sind daher für den Einsatz in Infrarotheizkörpern besonders geeignet.

An der Vorderseite des Heizkörpers lässt sich eine gute Wärmeabstrahlung erreichen, während die durch das Vakuum-Paneel abgeschirmte Rückseite lediglich Temperaturen von etwa 1/3 der Vorderseiten-Temperatur annimmt. Das Vakuumpaneel bewirkt außerdem, dass die Infrarot Wärmestrahlen in Richtung der vorderen Platte gelenkt werden, wodurch die Wärmestrahlung verstärkt wird. Somit können auf der Vorderseite des Heizkörpers beispielsweise Temperaturen von 100 Grad erreicht werden, während auf der Rückseite nur 31 Grad erreicht werden.

Die elektrisch leitfähige Heizschicht ist eine Widerstandsheizung, die beispielsweise Graphitteilchen oder Kohlenstofffasern umfasst, in denen elektrische Energie in thermische Energie gewandelt wird. Die Heizschicht kann in Form eines flexiblen Heizgewebes vorliegen. In das Heizgewebe, beispielsweise aus Glasseide sind Heizleiter eingewebt, beispielsweise Kohlenstofffasern. Über außerdem eingewebte Stromleiter, beispielsweise Kupferfäden erfolgt die Stromzuführung zu den Heizleitern. Das Heizgewebe kann kaschiert oder unkaschiert ausgeführt sein.

Zur Erreichung von Energieeinsparungen weist der Infrarotheizkörper einen Temperaturfühler auf, der an die elektrische Steuerung angeschlossen ist, wobei die Steuerung zur Leistungsteuerung der Heizschicht eingerichet ist. Der Temperaturfühler erfasst die Temperatur der Heizschicht.

Durch die Steuerung mit integriertem Temperaturfühler kann die Heizzeit um etwa 20-25% reduziert werden, was einer Energieeinsparung in gleicher Höhe entspricht. Dies wirkt sich auf dem Gesamtwirkungsgrad der Heizung positiv aus.

Um die Aufheizphase des Heizkörpers so kurz wie möglich zu halten, ist die Steuerung für eine Aufheizphase des Infrarotheizkörpers derart eingerichtet ist, dass die Heizschicht mit der höchstzulässigen Leistung betrieben wird, bis eine vorwählbare Solltemperatur erreicht ist. Dies reduziert die Aufheizzeit der Heizung deutlich und trägt somit zur Verbesserung des Gesamtwirkungsgrades bei. Auch in der Aufheizphase wird die festgelegt Maximaltemperatur nicht überschritten, um Beschädigungen der Heizschicht auch in der Aufheizphase sicher zu vermeiden.

Nach Erreichen der Betriebstemperatur von ca. 100 Grad, welche den Regelbetrieb darstellt, wird die höchstzulässige Leistung reduziert und die Heizschicht mit einer reduzierten Leistung auf einer konstanten Temperatur gehalten.

Zur Vereinfachung der Verkabelung ist die Steuerung vorzugsweise in eine Anschlussdose des Infrarotheizkörpers integriert, über die auch die Stromversorgung der Heizschicht erfolgt.

Die Außenplatten gemäß der Erfindung bestehen vorzugsweise aus metallischem Werkstoff mit hoher Wärmeleitfähigkeit oder aus Glas oder Keramik.

Nachfolgend wird die Erfindung anhand der Figuren näher erläutert. Es zeigen
- **Figur 1:**: eine schematische Seitenansicht eines erfindungsgemäßen Infrarotheizkörpers mit teilweise weggebrochenem Abstandhalter,
- **Figur 2:**: eine schematische Aufsicht auf den Infrarotheizkörper nach Figur 1 von der Rückseite in teilweise transparenter Darstellung sowie
- **Figur 3:**: ein Schaltbild einer Steuerung des Infrarotheizkörpers.

Figur 1 zeigt einen Infrarotheizkörper (1) umfassend zwei Außenplatten (2a,2b) wobei die Außenplatte (2a) die Vorderseite (3) und die Außenplatte (2b) die Rückseite (4) des Infrarotheizkörpers (1) bilden. An den umlaufenden Rändern der rechteckigen Außenplatten (2a, 2b) ist ein in Figur 1 lediglich teilweise dargestellter Abstandhalter (5) angeordnet, der die Außenplatten (2a, 2b) im parallelen Abstand zueinander unter Ausbildung eines Zwischenraums (6) hält.

Unmittelbar an der dem Zwischenraum (6) zugewandten Seite der Außenplatte (2a) ist eine Heizschicht (7) flächig angeordnet. Hinter der Heizschicht (7) ist flächendeckend ein Vakuumpaneel (8) angeordnet, wobei die Heizschicht (7) bündig an dem Vakuumpaneel (8) anliegt. Außerdem liegt das Vakuumpaneel (8) bündig an der die Rückseite (4) bildenden Außenplatte (2b) des Infrarotheizkörpers (1) an.

Dadurch, dass das Vakuumpaneel (8) bündig an der Außenplatte (2b), die Heizschicht (7) bündig an der Außenplatte (2a) und die Heizschicht (7) bündig an dem Vakuumpaneel (8) anliegen, wird ein besonders kompakter Aufbau mit minimaler Bautiefe erzielt, die bei gleicher Leistung des Infrarotheizkörpers (1) deutlich geringer als bei herkömmlichen Infrarotheizkörpern ist.

Des Weiteren verfügt der Infrarotheizkörper (1) über eine in einer Anschlussdose (9) untergebrachte Steuerung (10), die derart eingerichtet ist, dass die Heizschicht (7) eine zuvor festgelegte Maximaltemperatur nicht überschreitet.

Der mindestens eine Abstandhalter (5) ist vorzugsweise als ein Rechteckrahmen ausgeführt, der der Kontur der Außenplatten (2a,2b) folgt. Der Rechteckrahmen kann ein oder mehrteilig sein und ist vorzugsweise mittels in den Figuren nicht dargestellten beidseitigen Klebebandes stoffschlüssig mit den Rändern der Außenplatten (2a,2b) verbunden. Selbstverständlich kommen auch andere Klebstoffe in Betracht, um den Infrarotheizkörper kostengünstig durch stoffschlüssige Verbindungen der Bestandteile herstellen zu können.

Wie insbesondere aus Figur 2 erkennbar, verfügt die Steuerung (10) über eine Anschlussklemme mit den Anschlüssen L1 und N zur Versorgung der Heizschicht (7) mit elektrischer Wechselspannung im Bereich von 100 - 240 Volt sowie Anschlüsse KTY, die über eine Zweidrahtleitung (12) mit einem Temperaturfühler (11) zur Erfassung der Temperatur der Heizschicht (7) verbunden sind. Der Anschluss L1 ist über eine Leitung (14a) mit einem ersten elektrischen Anschluss (7a) der Heizschicht (7) und der Anschluss N über eine zweite elektrische Leitung (14b) mit einem zweiten elektrischen Anschluss (7b) der Heizschicht (7) verbunden. In der ersten elektrischen Leitung (14a) ist ein Bimetall-Sicherheitsschalter (13) angeordnet, der bei Überschreiten einer kritischen Maximaltemperatur der Heizschicht (7) den Stromfluss in der Leitung (14a) unterbricht. Der Bimetall-Sicherheitsschalter (13) verhindert daher bei Fehlfunktionen der Steuerung (10) eine Überhitzung des Vakuumpaneels (8) und der Heizschicht (7) sowie eine Beschädigung anderer Bestandteile des Infrarotheizkörpers (1).

Mit dem Temperaturfühler (11) wird fortlaufend die Temperatur der Heizschicht (7) erfasst. Das elektrische Signal des Temperaturfühlers (11) wird der Steuerung (10) zugeführt, die derart eingerichtet ist, dass die Heizschicht (7) des Infrarotheizkörpers (1) in Abhängigkeit von der von dem Temperaturfühler (11) erfassten Temperatur gesteuert wird. Insbesondere verhindert die Steuerung (10), dass die Heizschicht eine zuvor festgelegte Maximaltemperatur überschreitet. Des Weiteren ist die Steuerung (10) derart eingerichtet, dass in einer Aufheizphase des Infrarotheizkörpers die Heizschicht mit der höchstzulässigen Leistung betrieben wird. Bei Erreichen einer vorwählbaren Solltemperatur wird die Leistung reduziert und die Heizschicht mit einer weitgehend konstanten Temperatur betrieben.

Anhand von Figur 3 wird nachfolgend der Aufbau der Steuerungsschaltung näher erläutert:
Bauteil IC2 der Steuerung (10) ist ein Schaltnetzteil, das 100 bis 240 V Wechselspannung in 12 V Gleichspannung mit einem Laststrom von 167 mA umwandelt. IC1 ist ein Operationsverstärker, der als Schmitt-Trigger mit einer Mitkopplung verschaltet ist. Bauteil IC1 reguliert die Spannung am Kathodenausgang des elektronischen Relais RE2, so dass dieses temperaturabhängig ein- und ausschaltet. Der Anodeneingang von RE2 ist mit dem positiven Pol des Schaltnetzteils IC2 verbunden. Der Eingang 2 von IC1 unterliegt einer festen Spannung, die durch R1, R2 und R3 eingestellt wird. Mithilfe von Widerstand R6 wird der Strom durch die Diode begrenzt. R5 ist der Widerstand der Mitkopplung des Operationsverstärkers. C1 wird über R4 aufgeladen und entladen. Dieser Kondensator dient zur Verzögerung des Schaltverhaltens von RE2. K2 ist die 10-polige Anschlussklemme der Steuerung. An den Anschlüssen 1 und 2 wird IC3 (= Temperaturfühler (11)) angeschlossen. Der Temperaturfühler (11) dient zur Spannungsregulierung des Eingangs 3 von IC1. Die von dem elektronischen Relais RE2 geschaltete Anschlussklemme 7 (= L1) und die Anschlussklemme 10 (= N), die mit der Heizschicht (7) verbunden sind (vgl. Figur 2) sind gekennzeichnet.

Der erfindungsgemäße Infrarotheizkörper (1) zeichnet sich dadurch aus, dass die Außenplatten (2a, 2b), die Heizschicht (7) und das Vakuumpaneel (8) unmittelbar aneinander liegend ausgeführt sind. Hierdurch ergibt sich für zwei konkrete Ausführungsbeispiele eine minimale Bautiefe des Infrarotheizkörpers (1) von insgesamt nur etwa 13 mm bzw. 16 mm abhängig von dem Material der Außenplatten wie folgt:

### Beispiel 1:

Die gesamte Bautiefe (Dicke) der Glasheizung beträgt 15,88 mm:
- 4mm Glas (Außenplatte Vorderseite)
- 0,5mm Doppelseitiges Klebeband (stoffschlüssige Verbindung)
- 10,0mm Alu Profil (Abstandshalter)
- 0,5mm Doppelseitiges Klebeband (stoffschlüssige Verbindung)
- 0,88mm Rückenblech (Außenplatte Rückseite)

### Beispiel 2:

Die gesamte Bautiefe (Dicke) der Metallheizung beträgt 10,88mm:
- 1mm Metall mit Beschichtung (Außenplatte Vorderseite)
- 0,5mm Doppelseitiges Klebeband (stoffschlüssige Verbindung)
- 10,0mm Alu Profil (Abstandshalter)
- 0,5mm Doppelseitiges Klebeband (stoffschlüssige Verbindung)
- 0,88mm Rückenblech (Außenplatte Rückseite)

| Nr. | **Bezeichnung** |
|---|---|
| 1. | Infrarotheizkörper |
| 2a. | Außenplatte |
| 2b. | Außenplatte |
| 3. | Vorderseite |
| 4. | Rückseite |
| 5. | Abstandhalter |
| 6. | Zwischenraum |
| 7. | Heizschicht |
| 7a. | elektrische Anschlüsse |
| 7b. | elektrische Anschlüsse |
| 8. | Vakuumpaneel |
| 9. | Anschlussdose |
| 10. | Steuerung |
| 11. | Temperaturfühler |
| 12. | 2-Drahtleitung |
| 13. | Bimetall-Sicherheitsschalter |
| 14a. | elektrische Leitung |
| 14.b | elektrische Leitung |

## Patentansprüche

1. Infrarotheizkörper (1) umfassend
- zwei Außenplatten (2a, 2b), die unter Einschluss eines Zwischenraums (6) im Abstand zueinander angeordnet sind,
- mindestens einen an den Rändern der Außenplatten angeordneten Abstandhalter (5),
- eine in dem Zwischenraum (6) angeordnete, elektrisch betriebene Heizschicht (7), **gekennzeichnet durch**
- eine stoffschlüssige Verbindung zwischen jedem Abstandshalter (5) und den Rändern der Außenplatten (2a, 2b),
- ein hinter der Heizschicht (7) angeordnetes Vakuumpaneel (8), wobei die Heizschicht (7) bündig und unmittelbar an dem Vakuumpaneel (8) anliegt,
- eine Steuerung (10), die derart eingerichtet ist, dass die Heizschicht eine zuvor festgelegte Maximaltemperatur nicht überschreitet.

2. Infrarotheizkörper nach Anspruch 1, **dadurch gekennzeichnet, dass** jeder Abstandshalter (5) mit den Rändern der Außenplatten (2a, 2b) mit Hilfe eines doppelseitigen Klebebands stoffschlüssig verbunden ist.

3. Infrarotheizkörper nach Anspruch 1 oder 2, **dadurch gekennzeichnet, dass** die Außenplatten (2a, 2b) und/oder jeder Abstandshalter (5) aus einem metallischen Werkstoff mit hoher Wärmeleitfähigkeit oder aus Glas oder aus Keramik bestehen.

4. Infrarotheizkörper nach einem der Ansprüche 1 bis 3, **dadurch gekennzeichnet, dass** das Vakuumpaneel (8) flächendeckend hinter der Heizschicht (7) angeordnet ist.

5. Infrarotheizkörper nach einem der Ansprüche 1 bis 4, **dadurch gekennzeichnet, dass** das Vakuumpaneel (8) an einer der beiden Außenplatten (2b) bündig anliegt und das die Heizschicht (7) an der anderen (2a) der beiden Außenplatten bündig anliegt.

6. Infrarotheizkörper nach einem der Ansprüche 1 bis 5, **dadurch gekennzeichnet, dass**
- der Infrarotheizkörper (1) einen Temperaturfühler (11) aufweist, der an die Steuerung (10) angeschlossen ist und
- die Steuerung (10) zur Leistungsteuerung der Heizschicht (7) in Abhängigkeit von der von dem Temperaturfühler (11) erfassten Temperatur eingerichet ist.

7. Infrarotheizkörper nach Anspruch 6, **dadurch gekennzeichnet, dass** die Steuerung (10) für eine Aufheizphase des Infrarotheizkörpers (1) derart eingerichtet ist, dass die Heizschicht (7) mit der höchstzulässigen Leistung betrieben wird, bis eine vorwählbare Solltemperatur erreicht ist.

8. Infrarotheizkörper nach Anspruch 6 oder 7, **dadurch gekennzeichnet, dass** die Steuerung (10) für eine Regelbetriebs-Heizphase des Infrarotheizkörpers derart eingerichtet ist, dass die Heizschicht (7) mit einer weitgehend konstanten Temperatur betrieben wird.

9. Infrarotheizkörper nach einem der Ansprüche 1 - 8 **dadurch gekennzeichnet, dass** die Steuerung (10) in eine Anschlussdose (9) des Infrarotheizkörpers (1) integriert ist

10. Infrarotheizkörper nach einem der Ansprüche 1 - 9, **dadurch gekennzeichnet, dass** der Infrarotheizkörper einen Bimetall-Sicherheitsschalter (13) aufweist.

## Claims

1. Infrared heater (1) comprising
- two outer plates (2a, 2b) which are arranged at a distance from one another with the inclusion of an intermediate space (6),
- at least one spacer (5) arranged at the edges of the outer plates,
- an electrically operated heating layer (7) arranged in the intermediate space (6), **characterized by**
- a firmly bonded connection between each spacer (5) and the edges of the outer plates (2a, 2b),
- a vacuum panel (8) arranged behind the heating layer (7), wherein the heating layer (7) abuts flush and directly against the vacuum panel (8),
- a control (10) which is adapted in such a manner that the heating layer does not exceed a previously specified maximum temperature.

2. The infrared heater according to claim 1, **characterized in that** each spacer (5) is connected in a firmly bonded manner to the edges of the outer plates (2a, 2b) with the aid of a double-sided adhesive tape.

3. The infrared heater according to claim 1 or 2, **characterized in that** the outer plates (2a, 2b) and/or each spacer (5) consist of a metallic material having high thermal conductivity or of glass or of ceramic.

4. The infrared heater according to one of claims 1 to 3, **characterized in that** the vacuum panel (8) is arranged behind the heating layer (7) in a surface-covering manner.

5. The infrared heater according to one of claims 1 to 4, **characterized in that** the vacuum panel (8) abuts flush against one of the two outer plates (2b) and that the heating layer (7) abuts flush against the other (2a) of the two outer plates.

6. The infrared heater according to one of claims 1 to 5, **characterized in that**
- the infrared heater (1) has a temperature sensor (11) which is connected to the control (10) and
- the control (10) is adapted to control the power of the heating layer (7) depending on the temperature detected by the temperature sensor (11) .

7. The infrared heater according to claim 6, **characterized in that** the control (10) is adapted for a heating phase of the infrared heater (1) in such a manner that the heating layer (7) is operated at the maximum permissible power until a pre-selectable desired temperature is reached.

8. The infrared heater according to claim 6 or 7, **characterized in that** the control (10) is adapted for a regular operation heating phase of the infrared heater in such a manner that the heating layer (7) is operated at a largely constant temperature.

9. The infrared heater according to one of claims 1-8, **characterized in that** the control (10) is integrated in a connection socket (9) of the infrared heater (1).

10. The infrared heater according to one of claims 1-9, **characterized in that** the infrared heater has a bimetal safety switch (13).

## Revendications

1. Radiateur à infra-rouges (1) comprenant
- deux plaques extérieures (2a, 2b), qui sont placées avec un écart réciproque, en incluant un espace intermédiaire (6),
- au moins un espaceur (5), placé sur les bords des plaques extérieures,
- une couche chauffante (7), fonctionnant à l'électricité, placée dans l'espace intermédiaire (6)
- une liaison par matière entre chaque espaceur (5) et les bords des plaques extérieures (2a, 2b),
- un panneau à vide (8), placé derrière la couche chauffante (7), la couche chauffante (7) étant adjacente à fleur et directement au panneau à vide (8),
- un système de commande (10), qui est aménagé de telle sorte que la couche chauffante ne dépasse pas une température maximale préalablement fixée.

2. Radiateur à infra-rouges selon la revendication 1, **caractérisé en ce que** chaque espaceur (5) est relié par matière avec les bords des plaques extérieures (2a, 2b) à l'aide d'un ruban adhésif double face.

3. Radiateur à infra-rouges selon la revendication 1 ou 2, **caractérisé en ce que** les plaques extérieures (2a, 2b) et/ou chaque espaceur (5) sont constitué(es) d'une matière métallique à haute conductibilité thermique ou de verre ou de céramique.

4. Radiateur à infra-rouges selon l'une quelconque des revendications 1 à 3, **caractérisé en ce que** le panneau à vide (8) est placé à pleine surface derrière la couche chauffante (7).

5. Radiateur à infra-rouges selon l'une quelconque des revendications 1 à 4, **caractérisé en ce que** le panneau à vide (8) est adjacent à fleur de l'une des deux plaques extérieures (2b) et **en ce que** la couche chauffante (7) est adjacente à fleur de l'autre (2a) des deux plaques extérieures.

6. Radiateur à infra-rouges selon l'une quelconque des revendications 1 à 5, **caractérisé en ce que**
- le radiateur à infra-rouges (1) comporte une sonde thermique (11) qui est connectée sur le système de commande (10) et
- le système de commande (10) est aménagé pour commander la puissance de la couche chauffante (7) en fonction de la température détectée par la sonde thermique (11).

7. Radiateur à infra-rouges selon la revendication 6, **caractérisé en ce que** pour une phase de mise en température du radiateur à infra-rouges (1), le système de commande (10) est aménagé de telle sorte que la couche chauffante (7) fonctionne avec la puissance la plus élevée autorisée jusqu'à l'atteinte d'une température de consigné pré-sélectionnable.

8. Radiateur à infra-rouges selon la revendication 6 ou 7, **caractérisé en ce que** pour une phase de chauffage en mode réqlage du radiateur à infra-rouges, le système de commande (10) est aménagé de telle sorte que la couche chauffante (7) fonctionne à une température amplement constante.

9. Radiateur à infra-rouges selon l'une quelconque des revendications 1 à 8, **caractérisé en ce que** le système de commande (10) est intégré dans une boîte de jonction (9) du radiateur à infra-rouges (1).

10. Radiateur à infra-rouges selon l'une quelconque des revendications 1 à 9, **caractérisé en ce que** le radiateur à infra-rouges comporte un interrupteur de sécurité bimétallique (13).
